# EUROPÄISCHE PATENTSCHRIFT

(11) **EP 2 695 168 B1**
(45) Veröffentlichungstag und Bekanntmachung des Hinweises auf die Patenterteilung: **24.01.2018**
(21) Anmeldenummer: 12703299.3
(22) Anmeldetag: 07.02.2012
(51) Int. Cl.: H01B 13/22, H01B 7/24, B29C 71/04

(54) **KABEL UND SENSORANORDNUNG BZW. VORRICHTUNG UMFASSEND EIN KABEL**
CABLE AND SENSOR ASSEMBLY AND DEVICE COMPRISING A CABLE
CÂBLE ET ENSEMBLE DE CAPTEURS OU DISPOSITIF COMPRENANT UN CÂBLE

(30) Priorität: 06.04.2011 DE 102011006848
(43) Veröffentlichungstag der Anmeldung: 12.02.2014
(73) Patentinhaber: Robert Bosch GmbH, 70442 Stuttgart (DE)
(72) Erfinder: TEMIZ, Sinasi, 73061 Ebersbach (DE)
(86) Internationale Anmeldenummer: PCT/EP2012/052033
(87) Internationale Veröffentlichungsnummer: WO 2012/136399

(56) Entgegenhaltungen:
- EP-A1- 1 878 961
- EP-A2- 0 462 499
- WO-A1-03/098643
- JP-A- 2000 164 046
- US-A1- 2010 038 011

## Beschreibung

### Stand der Technik

Die vorliegende Erfindung betrifft ein Kabel, sowie eine Sensoranordnung und eine Vorrichtung, die ein solches Kabel umfassen.

Kabel zur Herstellung einer leitenden Verbindung sind aus dem Stand der Technik bekannt. Insbesondere im Automobilbereich und dort wiederum im Motorraum und Chassis , werden Kabel verwendet, die aus einem leitenden Kabelkern und einem isolierenden Kabelmantel bestehen. Um ein Abknicken des Kabels durch sein Eigengewicht insbesondere direkt an seiner Anschlussstelle, beispielsweise an einem Sensor oder einem Steuergerät, zu verhindern, werden im Stand der Technik an den entsprechenden Stellen sogenannte Kabeltüllen angebracht. Kabeltüllen sind meist aus Gummi oder anderem Kunststoffmaterial geformte Hülsen, durch die das Kabel verläuft und die an den Stellen, an denen sie vorgesehen sind, eine lokale Stabilisierung des innenliegenden Kabels bewirken.

Nachteilig an solchen Kabeltüllen ist, dass je nach Abmessung des Kabels eine entsprechend geformte Kabeltülle notwendig ist. Auch ist der Platzbedarf der Kabeltüllen, je nach Form und Größe oft erheblich, was gerade in beengten Räumen, wie z.B. im Motorraum eines Automobils, nachteilig ist. Ferner können solche Kabeltüllen verrutschen, sofern sie lediglich lose über das Kabel gezogen werden. Werden die Kabeltüllen zum Beispiel durch Verformen mit dem Kabel verbunden, so kann das Kabel bereits beim Verformen Schaden nehmen. Darüber hinaus wird das Kabel durch das Verformen starr, so dass auch hier ein Abknicken an der entstehenden Sollbruchstelle auftreten kann. Weiter nachteilig an Kabeln mit Kabeltüllen aus dem Stand der Technik ist, dass die Kabeltüllen separat und damit zusätzlich zum Kabel hergestellt werden müssen, was den technischen, organisatorischen und wirtschaftlichen Aufwand bei der Kabelherstellung und dessen Verarbeitung deutlich erhöht.

### Offenbarung der Erfindung

Das erfindungsgemäße Kabel mit den Merkmalen des Anspruches 1 zeichnet sich durch einen vereinfachten Aufbau aus, wodurch jedoch alle im Stand der Technik bekannten Nachteile überwunden werden. Das erfindungsgemäße Kabel umfasst dabei einen Kabelkern, der aus einem leitenden Material gebildet ist und einen Kabelmantel bzw. eine Kabelummantelung, vorteilhafterweise aus einem isolierenden Material. Ferner weist das Material dieses Kabelmantels mindestens einen ersten Bereich und mindestens einen zweiten Bereich auf, wobei das Material des ersten Bereichs quervernetzt ist und wobei das Material des zweiten Bereichs nicht oder
weniger stark quervernetzt ist als das Material des ersten Bereichs. Solche quervernetzten Bereiche werden durch eine gezielte Quervernetzungsreaktion des Kabelmantelmaterials erzeugt. Hierzu ist der Kabelmantel aus einem Material gebildet, dessen Moleküle z.B. funktionelle, also reaktive Gruppen aufweisen, die beispielsweise mit ebensolchen Gruppen benachbarter Moleküle direkt, oder über ein Kupplungsagens, miteinander eine chemische Verbindung eingehen können. Durch diese Vernetzungsreaktion oder Quervernetzungsreaktion, das sogenannte "cross-linking", werden zwischen den Molekülen des Kabelmantelmaterials zusätzliche Verknüpfungen geschaffen, die ein mehr oder weniger engmaschiges Geflecht bilden. Die Quervernetzungsreaktion kann gezielt gesteuert werden, so dass das Material stärker quervernetzte Bereiche, also Bereiche mit hohem Vernetzungsgrad, und weniger stark quervernetzte Bereiche, also Bereiche mit niedrigerem Vernetzungsgrad, aufweisen kann. Aufgrund dieser Quervernetzungsreaktion wird das Material an den entsprechend quervernetzten Bereichen gegenüber Bereichen mit nicht oder weniger quervernetztem Material, stabilisiert, so dass das erfindungsgemäße Kabel gegenüber Wärme, Chemikalien oder Lösungsmitteln, wie auch gegenüber mechanischen Einwirkungen resistenter ist. Durch diese Quervernetzung des Kabelmantels kann das Kabel an vorbestimmten Stellen stabilisiert und gestützt werden. Je höher dabei der Vernetzungsgrad des Materials ist, desto stabiler ist das Material an dieser Stelle. Durch entsprechende Variation des Vernetzungsgrades entlang unterschiedlicher Bereiche des erfindungsgemäßen Kabels und/oder durch Durchsetzung der quervernetzten Bereiche mit nicht quervernetzten Bereichen, kann die Stabilität bzw. Elastizität des Kabels an vorgesehenen Stellen variabel eingestellt werden, so dass selbst beim Winden oder Krümmen das Kabel und damit der Kabelkern vor dem Abknicken oder Brechen geschützt ist. Auch ist die Abriebbeständigkeit des Kabels an den quervernetzten Bereichen erhöht, wodurch auch auf zusätzliche Schutzschläuche verzichtet werden kann. Durch das Ausbilden von quervernetzen und nicht und/oder weniger stark quervernetzten Bereichen entlang des erfindungsgemäßen Kabels werden zusätzliche, aus separaten Materialien geformte Kabeltüllen und Schutzschläuche unnötig. Die Stabilisierung des Kabels erfolgt durch den Kabelmantel selbst, vorzugsweise ohne dass dessen Querschnitt verändert oder sogar vergrößert werden muss. Dies spart Gewicht und Platz und ist deshalb gerade im Automobilbereich von Vorteil. Ferner wird dadurch auch die Verarbeitung des Kabels, also z.B. der Einbau eines ebensolchen erfindungsgemäßen Kabels erleichtert, da sowohl das Herstellen und das Bereitstellen einer geeigneten Kabeltülle, als auch der Schritt des Überstülpens der Kabeltülle, sowie deren adäquate Befestigung am Kabel, mit den eingangs genannten Nachteilen, entfallen.

Das erfindungsgemäße Kabel weist somit quervernetzte und nicht oder weniger stark quervernetzte Bereiche auf. Ist das Material des Kabels nur aus stärker quervernetzen und weniger stark quervernetzten Bereichen gebildet, so ergibt sich noch ein weiterer Vorteil, insbesondere dann, wenn das Kabelende mit einem Sensor oder Steuergerät verbunden werden soll. An einem solchen Verbindungspunkt ist es besonders wichtig eine Kabelverstärkung vorzusehen, da das Kabel ansonsten durch sein Eigengewicht zum Abknicken oder Abbrechen neigt. Weist das Kabel nun ausschließlich weniger stark quervernetzte und stärker quervernetzte Bereiche auf, so kann das Kabel an beliebigen Stellen gekappt werden, um z.B. an einen Sensor angeschlossen zu werden. In jedem Fall ist das Kabel durch zumindest eine weniger stark ausgebildete Vernetzung, also durch einen geringeren Vernetzungsgrad des Materials, deutlich besser stabilisiert als im Falle eines nicht quervernetzten Bereichs. Somit ist das erfindungsgemäße Kabel variabler einsetzbar und unnötiger Kabelabfall wird vermieden, was die Gesamtkosten für das Kabel senkt.

Eine deutliche Erhöhung der Stabilität des Kabelmaterials lässt sich bereits durch Quervernetzung eines entsprechenden Bereichs einem Vernetzungsgrad von vorzugsweise etwa 25 % erzielen. Vorzugsweise liegt der Vernetzungsgrad des stärker quervernetzten Bereichs bei mindestens 50 %, da so der stabilisierende Effekt des quervernetzten Materials besonders gut zur Geltung kommt.

Geeignete Materialien, die sich quervernetzen lassen sind z.B. polymere Materialien, wie beispielsweise Polyurethane, Polyacrylate, Polysilicone, Katschukverbindungen, Epoxide und andere. Je nach Einsatzort des Kabels und in Abhängigkeit der erforderlichen physikalischen, chemischen und mechanischen Stabilität des Kabels, kann der Fachmann geeignete quervernetzbare Materialien für den Kabelmantel leicht herausfinden. Das erfindungsgemäße Kabel zeichnet sich demnach durch einen vereinfachten Aufbau, eine außerordentliche physikalische, chemische und mechanische Stabilität, bzw. eine entsprechend den Anforderungen variabel einstellbare mechanische Stabilität, sowie einen reduzierten technischen, organisatorischen und wirtschaftlichen Aufwand bei der Kabelherstellung und dessen Verarbeitung aus.

Die Unteransprüche zeigen bevorzugte Weiterbildungen der Erfindung.

Das erfindungsgemäße Kabel zeichnet sich vorzugsweise dadurch aus, dass der stärker quervernetzte Bereich des Kabelmantels an mindestens einem Ende des Kabels vorgesehen ist. Da das Kabelende zumeist zum Anschluss an etwaige Stecker, Geräte, Sensoren etc. vorgesehen ist, ist eine Stabilisierung des Kabelendes vorteilhaft, um einem Abknicken des Kabels bzw. einem Abbrechen desselben durch sein Eigengewicht gerade an der Anschlussstelle vorzubeugen bzw. zu verhindern.

Die quervernetzten Bereiche des Kabelmantels können an beliebigen Stellen des Kabels vorgesehen sein. So kann die Stabilisierung des Kabels flexibel an vorgesehenen Stellen erfolgen und je nach Einsatzzweck speziell abgestimmt werden. Bevorzugt ist es aber, wenn mehrere quervernetzte Bereiche entlang des Kabels gleich beabstandet sind. Dies hat den Vorteil, dass sich die Krafteinwirkung durch das Eigengewicht des Kabels, sowie etwaige Torsionskräfte gleichmäßig über die gesamte Kabellänge verteilen, was eine sehr gute Stabilisierung des Kabels bewirkt und ferner auch ein gleichförmiges Winden bzw. Krümmen des Kabels ermöglicht.

Weiter bevorzugt ist es, wenn der Kabelmantel mindestens eine innere Schicht und eine äußere Schicht umfasst, wobei das den quervernetzten Bereich und den nicht und/oder weniger stark quervernetzten Bereich umfassende Material die äußere Schicht bildet. Solch ein mehrschichtiger Aufbau des erfindungsgemäßen Kabels ist vorteilhaft, da somit insbesondere die physikalischen und chemischen Eigenschaften, wie die Elastizität oder Biegefähigkeit oder die Chemikalien- oder Lösungsmittelresistenz des Kabels, aber auch seine mechanische Stabilität, gezielt eingestellt werden können. Die einzelnen Schichten des Kabelmantels können dabei aus demselben oder aus unterschiedlichen Materialien gebildet sein. Da insbesondere die Resistenz der äußeren Schicht des Kabelmantels ausschlaggebend für die mechanische Stabilität des Kabels ist, ist es weiter vorteilhaft, wenn diese äußere Schicht, also die vom Kabelkern abgewandte Schicht, die stabilisierenden, quervernetzten und nicht und/oder weniger stark quervernetzten Bereiche aufweist. Dadurch wird es auch möglich die innere und äußere Schicht aus unterschiedlichen Materialien zu bilden. Hierbei ist es vorteilhaft, die weniger stark beanspruchte innere Schicht, also die dem Kabelkern zugewandte Schicht, aus einem kostengünstigeren und ggf. etwas weniger resistentem Material, und die äußere Schicht aus einem hochwertigeren Material zu bilden, da die äußere Schicht durch die Ausbildung von quervernetzten und nicht und/oder weniger stark quervernetzten Bereichen maßgeblich zur Stabilisierung des Kabelmaterials beiträgt und auf diese Weise ebenfalls eine ausreichende Stabilität des Kabels erzielt wird. Dies bringt eine deutliche Kostenersparnis des erfindungsgemäßen Kabels mit sich.

Weiter vorteilhaft ist es, wenn der Kabelmantel in einem Grenzbereich, in welchem der stärker quervernetzte Bereich in den weniger stark und insbesondere in den nicht quervernetzten Bereich übergeht, ein Zusatzverstärkungselement aufweist. Solche Zusatzverstärkungselemente stabilisieren den Grenzbereich des stabilisierten stärker quervernetzten Bereichs des Kabelmantels und des nicht bzw. durch geringere Quervernetzung stabilisierten Bereichs des Kabelmantels. Dies ist besonders von Vorteil, wenn das Kabel in dem Grenzbereich eine Krümmung aufweisen soll bzw. gebogen werden soll, da es das Kabel zusätzlich stabilisiert. Ferner ist das Anbringen eines Zusatzverstärkungselements vorteilhaft, wenn das Kabel zusätzlich vor einwirkenden Kräften vor dem Abknicken oder Abbrechen geschützt werden soll. Zusatzverstärkungselemente sind beispielsweise Clipelemente, Aufschrumpfelemente oder Klemmelemente.

Das Kabelmantelmaterial kann in radialer Richtung des Kabels an vorgesehenen Stellen in beliebiger Tiefe quervernetzt sein. Oftmals ist ein gleichförmig tiefes Quervernetzen und hierbei ein vollständiges Quervernetzen des Kabelmantelmaterials an den vorgesehenen Stellen erwünscht. Dies gewährleistet rund um das Kabel herum eine sehr hohe, homogene Stabilisierung desselben. Vorteilhaft ist es, wenn das den Kabelmantel bildende Material in radialer Richtung in unterschiedlicher Tiefe quervernetzt ist. Dadurch kann z.B. in einem Anschlussbereich des Kabels dessen Stabilität durch in radialer Richtung besonders tiefe Quervernetzung des Kabelmantelmaterials gefördert werden, während in einiger Entfernung zu diesem Anschlussbereich eine mittlere Stabilisierung, also eine geringere Quervernetzungstiefe ausreichend ist, was zudem eine gewisse Windung des Kabels erlaubt. Weist das den Kabelmantel bildende Material quervernetzte Bereiche auf, die in radialer Richtung in unterschiedlicher Tiefe quervernetzt sind, so lässt sich folglich die mechanische Stabilität des Kabels gezielt sowohl örtlich als auch hinsichtlich ihrer Größe steuern. Somit wird ein Kabel erhalten, das definierte, flexible, also nicht stabilisierte und damit nicht quervernetzte Bereiche und/oder weniger stark stabilisierte, also in radialer Richtung teilquervernetzte Bereiche oder stark stabilisierte, also in radialer Richtung vollständig quervernetzte Bereiche, umfasst, die auf die örtlichen Gegebenheiten und Anforderungen abgestimmt sind.

Weiter vorteilhaft ist es, wenn ein quervernetzter Bereich des Kabelmantels des erfindungsgemäßen Kabels mindestens entlang eines Teils des Umfangs, vorzugsweise mindestens entlang der Hälfte des Umfangs des Kabelmantels, und weiter vorzugsweise vollständig entlang des Umfangs des Kabelmantels, vorgesehen ist. Eine vollständige Quervernetzung des Materials des Kabelmantels entlang des gesamten Umfangs in dem quervernetzten Bereich führt dabei zu einer gleichmäßigen Stabilisierung des Kabels. Dies ist besonders an Stellen des Kabels, auf die Torsionskräfte oder andere mechanische Kräfte einwirken, von Vorteil, da diese Stellen somit ausreichend stabilisiert werden und das Kabel vor dem Abknicken oder vor Kabelbruch geschützt wird. Alternativ kann, wenn der Kabelmantel des erfindungsgemäßen Kabels z.B. nur auf einer Hälfte der Kabelmanteloberfläche in einem vorgesehenen Bereich quervernetzt sein. Dadurch bleib ein Winden oder Biegen des erfindungsgemäßen Kabels an dessen Unterseite zumindest teilweise möglich, was das Winden oder Aufwickeln des Kabels erleichtert. Auch durch diese Ausbildung von quervernetzen Bereichen des Kabelmantels des erfindungsgemäßen Kabels lässt sich die mechanische Stabilität des Kabels gezielt sowohl örtlich als auch hinsichtlich ihrer Größe steuern.

Weiter betrifft die Erfindung eine Sensoranordnung, die einen Sensor und ein Kabel wie vorstehend beschrieben, umfasst. Eine solche Sensoranordnung findet beispielsweise Anwendung in einem Automobil, und hier vorzugsweise im Motorraum oder Chassis. Das erfindungsgemäße Kabel dient somit als Bindeglied zwischen dem Sensor auf der einen Seite und beispielsweise einem Steuergerät oder Auslesegerät auf der anderen Seite. Durch die quervernetzten Bereiche des Kabelmantels des erfindungsgemäßen Kabels wird eine stabile, dauerhafte und zuverlässige Verbindung zwischen beliebigen Bauteilen erzielt. Vorteilhafterweise weist das erfindungsgemäße Kabel hierzu einen quervernetzten Bereich direkt an der Anschlussstelle zum Sensor oder zum Steuergerät, also unmittelbar an mindestens einem Ende des Kabels auf. Dies verhindert effektiv ein Abknicken oder Abbrechen des Kabels an seiner Anschlussstelle.

Das erfindungsgemäße Kabel kann für beliebige Vorrichtungen vorgesehen sein, in denen bislang herkömmliche Kabel eine leitende Verbindung herstellen. Durch seine Ausgestaltung mit quervernetzten und nicht quervernetzten Bereichen des Kabelmantels wird auf einfache Art und Weise die Stabilität des Kabels gezielt erhöht, wodurch ein Kabel mit vereinfachtem Aufbau, hoher physikalischer, chemischer und mechanischer Stabilität erhalten wird, das unkompliziert, ohne hohen technischen Aufwand wirtschaftlich herzustellen und zu verarbeiten ist.

### Kurze Beschreibung der Zeichnungen

Nachfolgend werden Ausführungsformen der Erfindung unter Bezugnahme auf die begleitende Zeichnung im Detail beschrieben. In den Zeichnungen ist:
- Figur 1: eine schematische Darstellung einer ersten Ausführungsform der Erfindung
- Figur 2: eine schematische Darstellung einer zweiten Ausführungsform der Erfindung
- Figur 3: ein Querschnitt durch ein Kabel gemäß einer dritten Ausführungsform der Erfindung
- Figur 4: ein Querschnitt durch ein Kabel gemäß einer vierten Ausführungsform der Erfindung und
- Figur 5: eine schematische Darstellung des Verfahrens zur Herstellung des erfindungsgemäßen Kabels

### Ausführungsformen der Erfindung

In den Figuren sind funktionsgleiche Bauteile mit gleichen Bezugszeichen dargestellt.

Figur 1 zeigt eine Sensoranordnung gemäß einer ersten Ausführungsform der Erfindung. Die Sensoranordnung weist einen Sensor 9 und ein direkt mit dem Sensor 9 verbundenes Kabel 1 auf. Das Kabel 1 weist in seinem Kabelmantel 3 quervernetzte Bereiche 4 und 6 auf, wobei der quervernetzte Bereich 4 am Ende 7 des Kabels 1 unmittelbar mit dem Sensor 9 in Verbindung steht und wobei der quervernetzte Bereich 6 entlang des Kabels 1 weiter beabstandet angeordnet ist. Das Kabel weist in seinem Kabelmantel 3 ferner nicht und/oder weniger stark quervernetzte Bereiche 5 auf. Der quervernetzte Bereich 4 ist ferner stärker quervernetzt als der quervernetzte Bereich 6, wobei der Quervernetzungsgrad des quervernetzten Bereichs 4 ferner in Richtung des Sensors 9 ansteigt und am Anschlussbereich an den Sensor 9, d.h. am Ende 7 des Kabels 1, maximal ist. Dies ist durch die in Richtung des Sensors 9 größer werdenden Pfeile dargestellt, die die Erhöhung des Elastizitätsmoduls schematisieren. Durch diese Ausbildung des quervernetzten Bereichs 4 ist gewährleistet, dass das Kabel 1 dauerhaft und ausreichend fest mit dem Sensor 9 verbunden ist und ferner durch sein Eigengewicht nicht abgeknickt bzw. abgebrochen wird, da sich die Krafteinwirkung durch das Eigengewicht des Kabels 1 über den gesamten quervernetzten Bereich 4 verteilt. Der zusätzliche quervernetzte Bereich 6 fördert ebenfalls die Stabilität des Kabels 1. Durch die Beabstandung des quervernetzten Bereichs 6 vom quervernetzten Bereich 4, bzw. durch die Durchsetzung der quervernetzten Bereiche 4, 6 mit dem nicht und/oder weniger stark quervernetzten Bereich 5, wird eine gewisse Flexibilität des Kabels 1 und damit eine Biegung desselben ermöglicht und gefördert, was ebenfalls einem Abknicken oder Abbrechen des Kabels 1 vorbeugt und dessen Abriebfestigkeit gerade an den quervernetzten Bereichen erhöht.

Das zweite Ausführungsbeispiel der Erfindung in Figur 2 weist ein Kabel 1 mit drei nicht und/oder weniger stark quervernetzten Bereichen 5 auf, wobei der Kabelmantel 3 in einem Grenzbereich 8, in welchem der quervernetzte Bereich 6 auf der linken Seite in den nicht und/oder weniger stark quervernetzten Bereich 5 übergeht, ein Zusatzverstärkungselement 10 aufweist. Dieses stabilisiert den Grenzbereich 8 zusätzlich und schafft eine dauerhafte, stabile Verbindung zwischen dem quervernetzten Bereich 6 und dem nicht und/oder weniger stark quervernetzten Bereich 5 des erfindungsgemäßen Kabels 1, wodurch ein Abknicken bzw. Abbrechen des Kabels 1 verhindert und eine Fixierung des Kabels erzielt wird.

Figur 3 zeigt einen Querschnitt durch ein Kabel 1 gemäß einer dritten Ausführungsform der Erfindung. Hierin ist der Kabelkern 2 von einer inneren Schicht 3a des Kabelmantels 3 umgeben, die wiederum von einer äußeren Schicht 3b des Kabelmantels 3 umgeben ist. Die äußere Schicht 3b ist dabei an den vorgesehenen Stellen entlang ihres gesamten Umfanges und in radialer Richtung vollständig quervernetzt. Dieser zweischichtige Aufbau erlaubt eine besonders gute Abstimmung der physikalischen, chemischen und mechanischen Eigenschaften des erfindungsgemäßen Kabels 1. So kann die äußere Schicht 3b eine ausreichende Stabilität des erfindungsgemäßen Kabels 1 bereitstellen, während die innere Schicht 3a beispielsweise eine zusätzlich Lösungsmittelbeständigkeit oder Temperaturbeständigkeit einbringt. Dies ist wichtig, wenn das Kabel 1 z.B. in einem Bereich erhöhter Temperatur wie z.B. im Brennraum eines Automobils, vorgesehen ist. Alternativ kann auch die gewünschte Stabilität überwiegend oder ausschließlich durch die äußere Schicht 3b bereitgestellt werden, die dazu aus einem, den Anforderungen entsprechenden, höherwertigen Material besteht, während die weniger stark beanspruchte innere Schicht 3a des Kabels 1 aus einem weniger hochwertigen Material gebildet sein kann, was eine enorme Kosteneinsparung bewirkt.

Figur 4 zeigt einen Querschnitt durch ein Kabel 1 gemäß einer vierten Ausführungsform der Erfindung. Auch hier ist wieder ein zweischichtiger Aufbau des Kabelmantels 3, zu sehen. Die äußere Schicht des Kabelmantels 3 weist ferner einen ersten Bereich 3c und einen zweiten Bereich 3d auf. Lediglich der Bereich 3c der äußeren Schicht des Kabelmantels 3 ist stark quervernetzt. Dies fördert auf der einen Seite die Stabilität des Kabels 1 und erhält auf der anderen Seite eine Teilflexibilität des Kabels 1, so dass das Kabel 1 insgesamt biegefähiger bleibt, was einem Abknicken oder Abbrechen des Kabels 1, selbst beim Aufwickeln oder Winden desselben, vorbeugt.

Figur 5 ist eine schematische Darstellung des Verfahrens zur Herstellung des erfindungsgemäßen Kabels 1. Die hier gezeigte Vorrichtung 11 zeigt ein Kabel 1, das an bestimmten vorgesehenen Bereichen 4, 6, 13, zwischen Quervernetzungseinheiten 12 durchgeführt ist. Diese Quervernetzungseinheiten 12 sind vorgesehen, um das Mantelmaterial des Kabels 1 an den vorgesehenen Bereichen 4, 6, 13, querzuvernetzen. Beispiele für solche Quervernetzungseinheiten 12 sind z.B. Belichtungsvorrichtungen oder Heizvorrichtungen. Zusätzlich können auch Abschattungsvorrichtungen (nicht gezeigt) vorgesehen sein, die bestimmte Bereiche vor eine Belichtung schützen, was ein gezieltes Ausbilden von quervernetzten und nicht oder weniger stark quervernetzten Bereichen erlaubt. Die Wahl der Quervernetzungseinheit 12 ist abhängig von dem querzuvernetzenden Material des Kabelmantels 3. Das Kabelmaterial ist daher an den querzuvernetzenden Stellen 4, 6, 13, so ausgebildet, dass die Einwirkung der Quervernetzungseinheiten 12 eine Quervernetzung des Materials direkt oder unter Zuhilfenahme eines Kupplungsagens bewirkt. Geeignete quervernetzende Materialien sind zum Beispiel Polysilikone oder Polyurethane, wobei als Kupplungsagens für ein Polyurethan z.B. ein Polyalkohol vorgesehen werden kann.

## Patentansprüche

1. Kabel umfassend einen Kabelkern (2) und einen Kabelmantel (3), wobei ein den Kabelmantel (3) bildendes Material mindestens einen ersten Bereich (4, 6) und mindestens einen zweiten Bereich (5) umfasst, wobei das Material des ersten Bereichs (4, 6) quervernetzt ist und wobei das Material des zweiten Bereichs (5) nicht oder weniger stark quervernetzt ist als das Material des ersten Bereichs (4, 6), **dadurch gekennzeichnet, dass** der Kabelmantel (3) in einem Grenzbereich (8), in welchem der quervernetzte Bereich (4, 6) in den nicht quervernetzten Bereich (5) übergeht, ein Zusatzverstärkungselement (10) aufweist.

2. Kabel nach Anspruch 1, **dadurch gekennzeichnet, dass** der quervernetzte Bereich (4) des Kabelmantels (3) an mindestens einem Ende (7) des Kabels vorgesehen ist.

3. Kabel nach Anspruch 1 oder 2, **dadurch gekennzeichnet, dass** mehrere quervernetzte Bereiche (4, 6) entlang des Kabels gleich beabstandet sind.

4. Kabel nach einem der vorhergehenden Ansprüche, **dadurch gekennzeichnet, dass** der Kabelmantel (3) mindestens eine innere Schicht (3a) und eine äußere Schicht (3b) umfasst, wobei das den quervernetzten Bereich (4, 6) und den nicht quervernetzten Bereich (5) umfassende Material die äußere Schicht (3b) bildet.

5. Kabel nach einem der vorhergehenden Ansprüche, **dadurch gekennzeichnet, dass** das den Kabelmantel (3) bildende Material in radialer Richtung in unterschiedlicher Tiefe quervernetzt ist.

6. Kabel nach einem der vorhergehenden Ansprüche, **dadurch gekennzeichnet, dass** der quervernetzte Bereich (4, 6) mindestens entlang eines Teils des Kabelmantels (3), vorzugsweise mindestens entlang der Hälfte des Umfangs des Kabelmantels (3), weiter vorzugsweise vollständig entlang des Umfangs des Kabelmantels (3), vorgesehen ist.

7. Sensoranordnung, umfassend einen Sensor (9) und ein Kabel (1) nach einem der vorhergehenden Ansprüche.

8. Sensoranordnung nach Anspruch 7, **dadurch gekennzeichnet, dass** der Sensor (9) unmittelbar am ersten quervernetzten Bereich (4) des Kabelmantels (3) angeordnet ist.

9. Vorrichtung umfassend ein Steuergerät und ein Kabel (1) nach einem der Ansprüche 1 bis 6.

## Claims

1. Cable comprising a cable core (2) and a cable sheath (3), wherein a material which forms the cable sheath (3) comprises at least one first region (4, 6) and at least one second region (5), wherein the material of the first region (4, 6) is cross-linked, and wherein the material of the second region (5) is not cross-linked or is cross-linked to a less pronounced extent than the material of the first region (4, 6), **characterized in that** the cable sheath (3) has an additional reinforcement element (10) in a boundary region (8), in which the cross-linked region (4, 6) merges into the region (5) which is not cross-linked.

2. Cable according to Claim 1, **characterized in that** the cross-linked region (4) of the cable sheath (3) is provided at at least one end (7) of the cable.

3. Cable according to Claim 1 or 2, **characterized in that** a plurality of cross-linked regions (4, 6) are spaced apart equally along the cable.

4. Cable according to one of the preceding claims, **characterized in that** the cable sheath (3) comprises at least one inner layer (3a) and one outer layer (3b), wherein the material which comprises the cross-linked region (4, 6) and the region (5) which is not cross-linked forms the outer layer (3b).

5. Cable according to one of the preceding claims, **characterized in that** the material which forms the cable sheath (3) is cross-linked to different depths in the radial direction.

6. Cable according to one of the preceding claims, **characterized in that** the cross-linked region (4, 6) is provided at least along part of the cable sheath (3), preferably at least along half the circumference of the cable sheath (3), and further preferably all the way along the circumference of the cable sheath (3).

7. Sensor arrangement comprising a sensor (9) and a cable (1) according to one of the preceding claims.

8. Sensor arrangement according to Claim 7, **characterized in that** the sensor (9) is arranged directly on the first cross-linked region (4) of the cable sheath (3).

9. Apparatus comprising a control device and a cable (1) according to one of Claims 1 to 6.

## Revendications

1. Câble, comprenant une âme de câble (2) et une gaine de câble (3), une matière formant la gaine de câble (3) comprenant au moins une première zone (4, 6) et au moins une deuxième zone (5), la matière de la première zone (4, 6) étant réticulée et la matière de la deuxième zone (5) n'étant pas ou moins fortement réticulée que la matière de la première zone (4, 6), **caractérisé en ce que**, dans une zone limite (8), dans laquelle la zone réticulée (4, 6) passe dans la zone non réticulée (5) la gaine de câble (3) comporte un élément de renfort supplémentaire (10).

2. Câble selon la revendication 1, **caractérisé en ce que** la zone réticulée (4) de la gaine de câble (3) est prévue sur au moins une extrémité (7) du câble.

3. Câble selon la revendication 1 ou 2, **caractérisé en ce que** plusieurs zones réticulées (4, 6) le long du câble présentent le même écart.

4. Câble selon l'une quelconque des revendications précédentes, **caractérisé en ce que** la gaine de câble (3) comprend au moins une couche intérieure (3a) et une couche extérieure (3b), la matière qui entoure la zone réticulée (4, 6) et la zone non réticulée (5) formant la couche extérieure (3b).

5. Câble selon l'une quelconque des revendications précédentes, **caractérisé en ce que** la matière formant la gaine de câble (3) est réticulée à différente profondeur dans la direction radiale.

6. Câble selon l'une quelconque des revendications précédentes, **caractérisé en ce que** la zone réticulée (4, 6) est prévue au moins le long d'une partie de la gaine de câble (3), de préférence au moins le long de la moitié de la circonférence de la gaine de câble (3), de manière plus préférentielle, totalement le long de la circonférence de la gaine de câble (3).

7. Agencement de capteur, comprenant un capteur (9) et un câble (1) selon l'une quelconque des revendications précédentes.

8. Agencement de capteur selon la revendication 7, **caractérisé en ce que** le capteur (9) est placé directement sur la première zone réticulée (4) de la gaine de câble (3).

9. Dispositif comprenant un instrument de commande et un câble (1) selon l'une quelconque des revendications 1 à 6.
